# FASCICULE DE BREVET EUROPEEN

(11) **EP 3 854 655 B1**
(45) Date de publication et mention de la délivrance du brevet: **16.08.2023**
(21) Numéro de dépôt: 21153000.1
(22) Date de dépôt: 22.01.2021
(51) Int. Cl.: B61F 3/04, B61F 3/16

(54) **BOGIE POUR VÉHICULE À ROUES INDÉPENDANTES ET VÉHICULE ASSOCIÉ**
DREHGESTELL FÜR EIN FAHRZEUG MIT UNABHÄNGIGEN RÄDERN UND ENTSPRECHENDES FAHRZEUG
BOGIE FOR VEHICLE WITH INDEPENDENT WHEELS AND ASSOCIATED VEHICLE

(30) Priorité: 23.01.2020 FR 2000648
(43) Date de publication de la demande: 28.07.2021
(73) Titulaire: ALSTOM Transport Technologies, 93400 Saint-Ouen (FR)
(72) Inventeur: RODET, Alain, 71100 CHALON SUR SAÔNE (FR)
(74) Mandataire: Lavoix

(56) Documents cités:
- EP-A1- 0 548 044
- EP-A2- 1 065 123
- FR-A1- 2 720 361
- US-B2- 10 286 931

## Description

La présente invention concerne un bogie pour véhicule, comprenant :
- un châssis de bogie, et
- quatre roues montées sur le châssis, chaque roue étant mobile en rotation par rapport au châssis autour d'un axe de rotation respectif s'étendant selon une même direction transversale, lesdites roues définissant entre elles un espace transversal, l'espace transversal s'étendant entre des plans d'étendue des roues selon la direction transversale.

Un tel bogie est par exemple connu du document FR 2 720 361 A1 ou EP 1 065 123 A2.

L'invention concerne également un véhicule, plus particulièrement un véhicule ferroviaire, comprenant un tel bogie.

Dans un véhicule ferroviaire, et notamment dans un véhicule ferroviaire destiné au transport intra-urbain comme par exemple les tramways, il est souhaitable de limiter l'encombrement des bogies afin d'augmenter l'espace interne accessible aux voyageurs dans les voitures, tout en conservant un encombrement faible du véhicule ferroviaire sur la voie.

La réduction de l'encombrement des bogies sous la caisse permet de conserver un plancher abaissé, c'est-à-dire s'étendant sensiblement au même niveau sur toute la surface du véhicule et assez proche du sol. Cela facilite la circulation des voyageurs entre les voitures et l'accès au véhicule depuis l'extérieur, notamment pour les voyageurs ayant des difficultés à se déplacer et/ou de marchandise, tout en maximisant l'espace disponible, par exemple pour maximiser le nombre de sièges installés au droit du bogie.

Le volume à laisser libre sous la caisse est particulièrement important dans le cas des bogies rotatifs, c'est-à-dire quand la caisse est mobile en rotation par rapport au bogie. L'espace nécessaire pour permettre une telle rotation tout en conservant un plancher abaissé est une contrainte lourde pour la conception des bogies.

Cependant, réduire l'encombrement du bogie sous la caisse en déplaçant toutes les masses latéralement par rapport aux voitures augmente fortement la largeur du véhicule ferroviaire et le gabarit du bogie, ce qui n'est pas satisfaisant pour des véhicules circulant en surface en milieu urbain.

Il est donc souhaitable de fournir un bogie de véhicule ferroviaire permettant d'avoir un plancher abaissé intégral, tout en conservant un encombrement transverse suffisamment faible du véhicule ferroviaire.

Ainsi, l'invention a pour objet un bogie selon la revendication 1.

Un tel bogie permet d'avoir un véhicule ferroviaire comprenant un plancher abaissé intégral, tout en maintenant un encombrement sur la voie acceptable, notamment en ce qui concerne l'encombrement latéral.

Selon des modes de réalisation particuliers de l'invention, le bogie présente l'une ou plusieurs des caractéristiques suivantes, prise(s) indépendamment ou selon toute combinaison techniquement réalisable :
- chaque réducteur est disposé entre la roue associée et le moteur correspondant selon la direction transversale ;
- chaque moteur est décalé par rapport à la roue associée selon une direction longitudinale orthogonale à la direction transversale ;
- chaque roue est montée sur un moyeu respectif contenu dans une boîte d'essieu respective, le réducteur associé à la roue étant également contenu dans la boîte d'essieu ;
- les boîtes d'essieu sont fixées entre elles deux à deux par une traverse d'extrémité, chaque traverse d'extrémité s'étendant selon la direction transversale ;
- les traverses d'extrémité définissent entre elles un espace longitudinal, l'espace longitudinal s'étendant entre les traverses d'extrémité selon une direction longitudinale orthogonale à la direction transversale, les roues étant entièrement positionnées à l'intérieur de l'espace longitudinal selon la direction longitudinale ;
- les boîtes d'essieu sont fixées au châssis par des dispositifs de suspension primaire, chaque dispositif de suspension primaire étant agencé pour permettre un débattement de la boîte d'essieu correspondante par rapport au châssis uniquement selon une direction d'élévation sensiblement perpendiculaire à la direction transversale ;
- le bogie comprend au moins un dispositif de freinage, de préférence quatre dispositifs de freinage, chaque dispositif de freinage étant associé à une roue correspondante, chaque dispositif de freinage comprenant un étrier de frein agencé

pour freiner la rotation de la roue correspondante, l'étrier de frein étant disposé en dessous du moteur entraînant la roue selon une direction d'élévation perpendiculaire à la direction transversale ; et/ou
- l'axe de rotation respectif de chaque roue est situé à une hauteur définie selon une direction d'élévation perpendiculaire à la direction transversale inférieure à l'axe d'entraînement en rotation du moteur correspondant.

L'invention concerne également un véhicule comprenant au moins un bogie tel que décrit précédemment et au moins une caisse de véhicule portée par le bogie.

L'invention sera mieux comprise à la lecture de la description qui suit, donnée à titre d'exemple et faite en référence aux dessins annexés, parmi lesquels :
- la [Fig 1] figure 1 est une vue schématique de haut d'un bogie selon un mode de réalisation de l'invention, et
- la [Fig 2] figure 2 est une vue schématique de profil du bogie de la figure 1.

Les figures 1 et 2 représentent un bogie 10 de véhicule, plus particulièrement de véhicule ferroviaire, selon un mode de réalisation de l'invention.

Le bogie 10 est destiné à équiper un véhicule, plus particulièrement un véhicule guidé par voie, par exemple, un véhicule ferroviaire, tel qu'un tramway ou un tram-train.

Dans ce qui suit, on définit une direction longitudinale X selon la direction de circulation ordinaire du véhicule, une direction d'élévation Z perpendiculaire à un plan de roulement du véhicule et une direction transversale Y orthogonale à la direction longitudinale X et à la direction d'élévation Z.

Le bogie 10 est adapté pour être installé sur un véhicule ferroviaire à plancher abaissé. Le véhicule ferroviaire comprend au moins une voiture, chaque voiture comprenant une caisse définissant un plancher.

Chaque plancher s'étend au même niveau à 30 mm près selon la direction d'élévation Z, y compris au droit du bogie 10. Le plancher présente en particulier à chaque point une pente locale inférieure à 3 %, avantageusement 2 % par rapport à un plan horizontal.

Le véhicule ferroviaire comprend un grand nombre de sièges situés au droit du bogie, notamment au moins seize sièges sur un même étage au droit du bogie, grâce au plancher abaissé. Le plancher s'étend par exemple à une hauteur sensiblement comprise entre 350 mm et 380 mm du sol, la hauteur étant mesurée selon la direction d'élévation.

Selon ce mode de réalisation, le bogie 10 est un bogie fixe, c'est-à-dire un bogie destiné à supporter la caisse du véhicule ferroviaire sans permettre de mouvement de rotation relatif significatif (c'est-à-dire ici d'amplitude supérieure à 2° à 0,5° près) de la caisse par rapport au bogie 10 autour d'un axe de rotation sensiblement parallèle à la direction d'élévation Z.

Alternativement, le bogie est dit fixe lorsqu'il est destiné à supporter la caisse du véhicule ferroviaire sans permettre de mouvement d'amplitude supérieure à 4°, à 0,5° près.

Le bogie 10 comprend un châssis 12 de bogie, ainsi que quatre roues 14, quatre moteurs 16 et quatre réducteurs 18.

Chaque moteur 16 est associé à une unique des roues 14 et à un unique des réducteurs 18, de sorte que chaque moteur 16 entraîne en rotation uniquement la roue 14 qui lui est associée par l'intermédiaire du réducteur 18 correspondant. Chaque roue 14 est ainsi mécaniquement indépendante des autres roues 14.

Le bogie 10 comprend de plus deux parties d'extrémité 24, formant ici l'essieu, situées des deux côtés du châssis 12 selon la direction longitudinale X, et deux sellettes 26 situées des deux côtés du châssis 12 selon la direction transversale Y.

Selon un mode de réalisation, le châssis 12, également appelé cadre, comprend deux traverses 30 et deux longerons 32 assemblés à leurs extrémités respectives par des pièces d'angle 33 pour former un rectangle s'étendant dans un plan sensiblement orthogonal à la direction d'élévation Z.

Les traverses 30 et les longerons 32 sont par exemple des poutres métalliques de forme allongée, s'étendant respectivement sensiblement selon la direction transversale Y et selon la direction longitudinale X.

Les traverses 30 et les longerons 32 présentent une section en forme de I dans un plan orthogonal à leur direction d'allongement. Par cela, on entend que leur section dans ce plan présente une forme comportant un tronçon principal s'étendant selon la direction d'élévation Z et deux tronçons transverses reliés aux extrémités du tronçon principal en leur milieux respectifs, les tronçons transverses étant orthogonaux au tronçon principal.

Une telle forme de la section des traverses 30 et des longerons 32 leur confère une plus faible résistance en torsion, ce qui augmente la flexibilité du châssis 12.

En variante, les traverses 30 et les longerons 32 présentent une section en forme de L, en forme de T, en forme de Z, ou une autre forme leur conférant une résistance en torsion adaptée.

Chaque partie d'extrémité 24 comprend deux boites d'essieu 34 fixées entre elles par une traverse d'extrémité 36. Chaque partie d'extrémité 24 porte deux des roues 14, montées sur des moyeux de roue respectifs contenus dans les boites d'essieux 34.

Les parties d'extrémité 24 sont reliées au châssis 12 au moyen de deux systèmes de suspension primaire 31 respectifs et de deux articulations 35 respectives. Les articulations sont notamment des liaisons pivot, de sorte que la partie d'extrémité 24 est mobile par rapport au châssis 12 selon la direction d'élévation Z.

Le système de suspension primaire 31 est ainsi adapté pour permettre un débattement des boites d'essieu 34 par rapport au châssis 12 uniquement selon une direction d'élévation, ce qui permet de conserver un encombrement réduit du système de suspension primaire 31. Le débattement du système de suspension primaire restreint à un mouvement selon la direction d'élévation Z est complété par la flexibilité du châssis 12, conférée par la forme des traverses 30 et des longerons 32.

Les boites d'essieu 34 sont des carters métalliques présentant une forme sensiblement parallélépipédique, et comprenant une face latérale biseautée du côté intérieur selon la direction transversale Y.

Chaque boite d'essieu 34 contient un des moyeux 38 ainsi que le réducteur 18, qui entraine mécaniquement le moyeu 38 sous l'action du moteur 16 associé.

L'intégration du réducteur 18 dans la boîte d'essieu 34 permet notamment de limiter l'encombrement du bogie selon la direction transversale Y.

Chaque réducteur 18 est, par exemple, fixé d'une part oscillant sur l'essieu et lié d'autre part au châssis de bogie par une bielle de réaction.

Les traverses d'extrémité 36 sont des poutres métalliques de forme allongée, s'étendant sensiblement parallèlement à la direction transverse Y, et susceptible de présenter avantageusement une section en I comme défini plus haut.

Chaque moyeu 38 est monté rotatif dans la boite d'essieu 34 respective, autour d'un axe de rotation sensiblement parallèle selon la direction transversale Y, et porte une unique roue 14. Chaque roue 14 est ainsi mobile en rotation par rapport au châssis 12, autour de l'axe de rotation respectif s'étendant selon la direction transversale Y.

L'axe de rotation respectif de chaque roue 14 est situé à une hauteur définie selon la direction d'élévation Z inférieure à l'axe d'entraînement en rotation du moteur 16 correspondant.

Les traverses d'extrémité 36 s'étendent en-dessous des axes de rotation des moyeux 38 selon la direction d'élévation Z. L'utilisation de moyeux 38 indépendants pour les quatre roues 14 permet de libérer l'espace situé au-dessus des traverses d'extrémité 36 et augmente le volume libre au droit du bogie 10.

Les traverses d'extrémité 36 définissent entre elles un espace longitudinal E', l'espace longitudinal E' s'étendant entre les poutres selon la direction longitudinale X, les roues 14 étant entièrement positionnées à l'intérieur de l'espace longitudinal E' selon la direction longitudinale X. C'est-à-dire que chaque roue 14 est située dans un espace s'étendant entre les deux traverses d'extrémité 36 selon la direction longitudinale X.

Chaque sellette 26 est reliée au châssis 12 par des appuis élastiques. Cela permet notamment de ne pas brider la flexibilité en torsion du châssis 10.

La sellette 26 comprend de plus un système de suspension secondaire respectif adapté pour relier la sellette 26 à une caisse de véhicule ferroviaire portée par le bogie 10.

Chaque système de suspension secondaire comprend un amortisseur 39A et deux groupes de ressorts 39B, reliant chacun la caisse à la sellette 26.

Chaque moteur 16 est fixé directement sur le châssis 12.

Chaque moteur 16 est porté par le châssis 12, plus particulièrement par un coin respectif du châssis.

Cela permet notamment de réduire les masses non suspendues, cela étant notamment bénéfique vis-à-vis des sollicitations sur l'infrastructure et sur le moteur.

Chaque moteur 16 est un moteur électrique.

Chaque moteur 16 comprend un arbre. L'arbre porte un rotor monté mobile en rotation dans un stator porté par une carcasse de stator, la rotation de l'arbre ayant lieu sur au moins un pallier de rotation.

L'arbre est ainsi mobile en rotation par rapport au châssis 12 autour d'un axe de rotation s'étendant selon la direction transversale Y.

L'arbre relie une sortie du moteur 16 à une entrée du réducteur 18, via un accouplement 49, et transmet le couple généré par le moteur 16 au réducteur 18 et finalement à la roue 14.

L'accouplement 49 assure notamment les débattements entre la sortie du moteur 16 et l'entrée du réducteur 18, en particulier les débattements dus aux suspensions, formant des mouvements axiaux et/ou radiaux entre le moteur 16 et le réducteur 18.

L'accouplement 49 est, par exemple, à dentures bombées.

La transmission est, dans l'exemple décrit, semi-suspendue.

Les roues 14 définissent entre elles un espace transversal E, représenté sur les figures 1 et 2, l'espace transversal E s'étendant entre les plans des roues 14 selon la direction transversale Y.

Les moteurs 16 sont disposés extérieurement par rapport aux roues 14 selon la direction transversale Y. C'est-à-dire que chaque moteur 16 est situé dans un demi espace s'étendant du côté opposé au châssis 12 par rapport au plan de la roue 14 associée au moteur 16. Les moteurs 16 sont ainsi disposés à l'extérieur de l'espace transversal E défini par les roues 14 selon la direction transversale Y.

On entend ici que l'ensemble de chacun des moteurs 16 est disposé extérieurement par rapport aux roues 14 selon la direction transversale Y.

Les réducteurs 18 sont positionnés extérieurement par rapport aux roues 14 selon la direction transversale Y. C'est-à-dire que chaque réducteur 18 est situé dans un demi espace s'étendant du côté opposé au châssis 12 par rapport au plan de la roue 14 associée au moteur 16. Les réducteurs 18 sont ainsi disposés à l'extérieur de l'espace transversal E défini par les roues 14 selon la direction transversale Y.

On entend ici que l'ensemble de chacun des réducteurs est disposé extérieurement par rapport aux roues 14 selon la direction transversale Y.

Chaque réducteur 18 est disposé entre la roue 14 associée et le moteur 16 correspondant selon la direction transversale Y.

Chaque réducteur 18 est agencé pour transmettre la rotation d'un des moteurs 16 à un des moyeux 38 portant une des roues 14. Le réducteur 18 comprend par exemple un premier engrenage coopérant d'un côté avec un deuxième engrenage relié à l'accouplement 49, et de l'autre côté avec un troisième engrenage relié au moyeu 38.

Le réducteur 18 permet, en plus d'ajuster le rapport de transmission entre le moteur 16 et la roue 14, de transmettre le couple du moteur 16 à la roue 14 sans aligner les axes du moyeu 38 et de l'arbre du moteur 16 selon la direction transversale Y. Ainsi, le moteur 16 et la roue 14 sont décalés selon la direction longitudinale X.

Le bogie 10 comprend avantageusement quatre dispositifs de freinage 60, chaque dispositif de freinage 60 étant adapté pour bloquer la rotation d'une des roues 14 respective.

Comme représenté sur la figure 1, chaque dispositif de freinage 60 comprend un étrier de frein 62 et deux plaquettes de frein portées par deux membres de l'étrier de frein 62. Le dispositif de freinage 60 est propre à serrer les plaquettes de frein contre des côtés opposés d'un disque de frein 66, solidaire de la roue 14, par l'intermédiaire de l'étrier de frein 62, pour bloquer la rotation de la roue 14.

Chaque dispositif de freinage 60 est disposé entièrement en dessous du moteur 16 associé à la roue 14 respective au dispositif de freinage 60, c'est-à-dire que l'étrier de freinage 62 et les plaquettes de frein se trouvent dans le demi espace situé sous le moteur 16 selon la direction d'élévation Z.

Dans un mode de réalisation alternatif, le bogie 10 est un bogie permettant un pivot destiné à supporter la caisse du véhicule ferroviaire en permettant un mouvement de rotation relatif significatif (c'est-à-dire d'amplitude supérieure à 2°), plus particulièrement supérieur à 12°, de la caisse par rapport au bogie 10 autour d'un axe de rotation sensiblement parallèle à la direction d'élévation Z.

Le bogie 10 comprend alors, par exemple, une traverse de charge reliée au châssis 12 par le système de suspension secondaire, et portant une couronne à billes adaptée pour être fixée à la caisse de véhicule ferroviaire de façon mobile en rotation autour d'un axe de rotation s'étendant selon la direction d'élévation Z.

La traverse de charge repose sur le châssis 12.

La traverse de charge comporte une partie centrale qui porte la couronne à billes, deux parties latérales prolongeant la partie centrale extérieurement selon la direction transversale Y, et deux extrémités s'étendant extérieurement par rapport aux parties intermédiaires respectives selon la direction transversale Y.

La partie centrale s'étend intérieurement par rapport aux roues 14 et aux longerons 32, selon la direction transversale Y, c'est-à-dire dans l'espace transversal E défini par les roues 14.

Les parties d'extrémité s'étendent à l'extérieur de l'espace transversal E défini par les roues 14.

La traverse de charge est en appui sur les ressorts 39B du système de suspension secondaire au niveau des extrémités. La partie centrale s'étend plus bas que les extrémités selon la direction d'élévation Z, de sorte qu'une hauteur de la couronne à billes est partiellement compensée par l'abaissement de la partie centrale. Ceci permet de réduire l'encombrement associé à la couronne à billes.

La traverse de charge présente une épaisseur mesurée selon la direction d'élévation Z au niveau de la partie centrale, plus importante qu'une épaisseur au niveau des parties latérales. Ceci permet de réduire l'encombrement associé à la traverse de charge au niveau des parties latérales et des extrémités, c'est-à-dire au-dessus du châssis, là où l'encombrement est crucial, et au-dessus des ressorts 39B, tout en conservant une épaisseur suffisante dans la partie centrale, au niveau de la couronne à billes portant la caisse.

Le bogie 10 comprend en outre des, ici quatre, appuis de butées transversales 50.

Les appuis de butées transversales 50 sont prévus pour limiter la course de la caisse de véhicule ferroviaire portée par le bogie 10 selon une direction transversale et selon une rotation autour de la direction d'élévation Z.

Plus particulièrement, chaque traverse d'extrémité 36 est ici pourvue de deux appuis de butées transversales 50 de part et d'autre de ladite traverse selon la direction transversale Y.

Les appuis de butées transversales 50 sont agencés à l'extérieur des roues selon la direction longitudinale X.

Chaque appui de butée transversale 50 est associée à une roue.

Chaque appui de butée transversale 50 présente une surface d'appui 52. La surface d'appui 52 est adaptée pour recevoir en appui la caisse.

Chaque surface d'appui 52 s'étend dans l'espace transversal E.

De préférence, les appuis de butées transversales 50 autorisent un débattement transversal entre le bogie 10 et la caisse compris entre 20 et 30 mm.

Le bogie 10 permet d'avoir un véhicule ferroviaire comprenant un plancher abaissé, tout en maintenant un encombrement sur la voie suffisamment faible, notamment en ce qui concerne l'encombrement latéral ou transversal. En effet, les moteurs 16 et les boites d'essieu 34 sont arrangés extérieurement, de façon à laisser un volume libre maximal au droit du bogie pour permettre le plancher abaissé. Cependant, la disposition des moteurs 16, des roues 14 et des boites d'essieu 34, décalés selon la direction longitudinale X, permet de minimiser l'encombrement latéral sous la caisse par rapport à un système à transmission directe par exemple. Cela est particulièrement intéressant pour un bogie version pivotante.

Le volume libre important au droit du bogie 10 permet, de plus, d'utiliser une même structure du bogie 10 pour des applications pivotantes et non-pivotantes, le volume libre permettant une amplitude de rotation suffisante de la caisse au-dessus du bogie 10 entre les boites d'essieu 34.

## Revendications

1. Bogie (10) pour véhicule, comprenant :
- un châssis (12) de bogie (10), et
- quatre roues (14) montées sur le châssis (12), chaque roue (14) étant mobile en rotation par rapport au châssis (12) autour d'un axe de rotation respectif s'étendant selon une même direction transversale (Y), lesdites roues (14) définissant entre elles un espace transversal (E), l'espace transversal (E) s'étendant entre des plans d'étendue des roues (14) selon la direction transversale (Y),
- quatre moteurs (16) assemblés sur le châssis (12), positionnés à l'extérieur de l'espace transversal (E) selon la direction transversale (Y), chaque moteur (16) présentant un axe respectif d'entraînement en rotation selon la direction transversale (Y), et
- quatre réducteurs (18) positionnés à l'extérieur de l'espace transversal (E) selon la direction transversale (Y), chaque réducteur (18) étant associé à une des roues (14) respective,
chaque moteur (16) étant agencé pour entraîner une des roues (14) par l'intermédiaire d'un des réducteurs (18) associé à la roue (14), chaque roue (14) étant mécaniquement indépendante des autres roues (14),
**caractérisé en ce que**, chaque moteur (16) est porté par le châssis (12) et comprend un arbre portant un rotor monté mobile en rotation dans un stator porté par une carcasse de stator, la rotation de l'arbre ayant lieu sur au moins un pallier de rotation, l'arbre reliant une sortie du moteur (16) à une entrée du réducteur (18), via un accouplement (49), et transmettant le couple généré par le moteur (16) au réducteur (18) et finalement à la roue (14).

2. Bogie selon la revendication 1, dans lequel chaque réducteur (18) est disposé entre la roue (14) associée et le moteur (16) correspondant selon la direction transversale (Y).

3. Bogie selon la revendication 1 ou 2, dans lequel chaque moteur (16) est décalé par rapport à la roue (14) associée selon une direction longitudinale (X) orthogonale à la direction transversale (Y).

4. Bogie selon l'une quelconque des revendications 1 à 3, dans lequel chaque roue (14) est montée sur un moyeu respectif contenu dans une boîte d'essieu (34) respective, le réducteur (18) associé à la roue (14) étant également contenu dans la boîte d'essieu (34).

5. Bogie selon la revendication 4, dans lequel les boîtes d'essieu (34) sont fixées entre elles deux à deux par une traverse d'extrémité (36), chaque traverse d'extrémité (36) s'étendant selon la direction transversale (Y).

6. Bogie selon la revendication 5, dans lequel les traverses d'extrémité (36) définissent entre elles un espace longitudinal (E'), l'espace longitudinal (E') s'étendant entre les traverses d'extrémité (36) selon une direction longitudinale (X) orthogonale à la direction transversale (Y), les roues (14) étant entièrement positionnées à l'intérieur de l'espace longitudinal (E') selon la direction longitudinale (X).

7. Bogie selon l'une quelconque des revendications 4 à 6, dans lequel les boîtes d'essieu (34) sont fixées au châssis (12) par des dispositifs de suspension primaire (31), chaque dispositif de suspension primaire (31) étant agencé pour permettre un débattement de la boîte d'essieu (34) correspondante par rapport au châssis (12) uniquement selon une direction d'élévation (Z) sensiblement perpendiculaire à la direction transversale (Y).

8. Bogie selon l'une quelconque des revendications 1 à 7, comprenant au moins un dispositif de freinage (60), de préférence quatre dispositifs de freinage (60), chaque dispositif de freinage (60) étant associé à une roue (14) correspondante, chaque dispositif de freinage (60) comprenant un étrier de frein (62) agencé pour freiner la rotation de la roue (14) correspondante, l'étrier de frein (62) étant disposé en dessous du moteur (16) entraînant la roue (14) selon une direction d'élévation (Z) perpendiculaire à la direction transversale (X).

9. Bogie selon l'une quelconque des revendications 1 à 8, dans lequel l'axe de rotation respectif de chaque roue (14) est situé à une hauteur définie selon une direction d'élévation (Z) perpendiculaire à la direction transversale (Y) inférieure à l'axe d'entraînement en rotation du moteur (16) correspondant.

10. Véhicule comprenant au moins un bogie (10) selon l'une quelconque des revendications 1 à 9 et au moins une caisse de véhicule portée par le bogie.

## Patentansprüche

1. Drehgestell (10) für Fahrzeug, umfassend:
- ein Fahrgestell (12) eines Drehgestells (10), und
- vier Räder (14), die an dem Fahrgestell (12) montiert sind, wobei jedes Rad (14) in Bezug auf das Fahrgestell (12) um eine jeweilige Drehachse drehbar ist, die sich in der gleichen Querrichtung (Y) erstreckt, wobei die Räder (14) untereinander einen Querraum (E) definieren, wobei sich der Querraum (E) zwischen Erstreckungsebenen der Räder (14) entlang der Querrichtung (Y) erstreckt,
- vier Motoren (16), die an dem Fahrgestell (12) montiert sind und außerhalb des Querraums (E) in der Querrichtung (Y) positioniert sind, wobei jeder Motor (16) eine jeweilige Drehantriebsachse in der Querrichtung (Y) aufweist, und
- vier Untersetzungsgetriebe (18), die außerhalb des Querraums (E) entlang der Querrichtung (Y) positioniert sind, wobei jedes Untersetzungsgetriebe (18) mit einem jeweiligen der Räder (14) assoziiert ist,
wobei jeder Motor (16) angeordnet ist, um eines der Räder (14) über eines der mit dem Rad (14) assoziierten Untersetzungsgetriebe (18) anzutreiben, wobei jedes Rad (14) mechanisch unabhängig von den anderen Rädern (14) ist, **dadurch gekennzeichnet, dass**,
jeder Motor (16) von dem Fahrgestell (12) getragen wird und eine Welle umfasst, die einen Rotor trägt, der drehbar in einem Stator montiert ist, der von einem Statorgehäuse getragen wird, wobei die Drehung der Welle über mindestens ein Drehlager erfolgt, wobei die Welle einen Ausgang des Motors (16) über eine Kupplung (49) mit einem Eingang des Untersetzungsgetriebes (18) verbindet und das von dem Motor (16) erzeugte Drehmoment auf das Untersetzungsgetriebe (18) und schließlich auf das Rad (14) überträgt.

2. Drehgestell nach Anspruch 1, wobei jedes Untersetzungsgetriebe (18) zwischen dem assoziierten Rad (14) und dem entsprechenden Motor (16) entlang der Querrichtung (Y) angeordnet ist.

3. Drehgestell nach Anspruch 1 oder 2, wobei jeder Motor (16) in Bezug auf das assoziierte Rad (14) in einer Längsrichtung (X) orthogonal zu der Querrichtung (Y) versetzt ist.

4. Drehgestell nach einem der Ansprüche 1 bis 3, wobei jedes Rad (14) auf einer jeweiligen Nabe montiert ist, die in einem jeweiligen Achsgehäuse (34) enthalten ist, wobei das mit dem Rad (14) assoziierte Untersetzungsgetriebe (18) auch in dem Achsgehäuse (34) enthalten ist.

5. Drehgestell nach Anspruch 4, wobei die Achslager (34) paarweise durch einen Endquerträger (36) aneinander befestigt sind, wobei sich jeder Endquerträger (36) in der Querrichtung (Y) erstreckt.

6. Drehgestell nach Anspruch 5, wobei die Endquerträger (36) untereinander einen Längsraum (E') definieren, wobei sich der Längsraum (E') zwischen den Endquerträgern (36) in einer Längsrichtung (X) orthogonal zu der Querrichtung (Y) erstreckt, wobei die Räder (14) vollständig innerhalb des Längsraums (E') in der Längsrichtung (X) positioniert sind.

7. Drehgestell nach einem der Ansprüche 4 bis 6, wobei die Achslager (34) durch primäre Aufhängungsvorrichtungen (31) an dem Fahrgestellt (12) befestigt sind, wobei jede primäre Aufhängungsvorrichtung (31) angeordnet ist, eine Auslenkung des entsprechenden Achslagers (34) in Bezug auf den Rahmen (12) nur in einer Erhebungsrichtung (Z) zu ermöglichen, die im Wesentlichen senkrecht zu der Querrichtung (Y) ist.

8. Drehgestell nach einem der Ansprüche 1 bis 7, umfassend mindestens eine Bremsvorrichtung (60), vorzugsweise vier Bremsvorrichtungen (60), wobei jede Bremsvorrichtung (60) mit einem entsprechenden Rad (14) assoziiert ist, jede Bremsvorrichtung (60) einen Bremssattel (62) umfasst, der angeordnet ist, um eine Drehung des entsprechenden Rads (14) abzubremsen, wobei der Bremssattel (62) unterhalb des Motors (16) angeordnet ist, der das Rad (14) in einer Erhebungsrichtung (Z) senkrecht zu der Querrichtung (X) antreibt.

9. Drehgestell nach einem der Ansprüche 1 bis 8, wobei die jeweilige Drehachse jedes Rads (14) in einer Höhe angeordnet ist, die entlang einer Erhebungsrichtung (Z) senkrecht zu der Querrichtung (Y) definiert ist, die niedriger ist als die Drehantriebsachse des entsprechenden Motors (16).

10. Fahrzeug, umfassend mindestens ein Drehgestell (10) nach einem der Ansprüche 1 bis 9 und mindestens einen Wagenkasten, der von dem Drehgestell getragen wird.

## Claims

1. Bogie (10) for a vehicle, comprising:
- a chassis (12) for a bogie (10), and
- four wheels (14) mounted on the chassis (12), each wheel (14) being rotatable relative to the chassis (12) about a respective axis of rotation extending in the same transverse direction (Y), said wheels (14) defining between them a transverse space (E), the transverse space (E) extending between planes of extent of the wheels (14) in the transverse direction (Y),
- four motors (16) assembled on the chassis (12), positioned outside the transverse space (E) in the transverse direction (Y), each motor (16) having a respective axis of rotation in the transverse direction (Y), and
- four reduction gears (18) positioned outside the transverse space (E) in the transverse direction (Y), each reduction gear (18) being associated with a respective one of the wheels (14),
each motor (16) being arranged to drive one of the wheels (14) via one of the reduction gears (18) associated with the wheel (14), each wheel (14) being mechanically independent of the other wheels (14), **characterised in that**,
each motor (16) is carried by the chassis (12) and comprises a shaft carrying a rotor mounted for rotation in a stator carried by a stator casing, rotation of the shaft taking place over at least one rotation step, the shaft connecting an output of the motor (16) to an input of the reduction gearbox (18), via a coupling (49), and transmitting the torque generated by the motor (16) to the reduction gearbox (18) and finally to the wheel (14).

2. Bogie as claimed in claim 1, in which each gearbox (18) is disposed between the associated wheel (14) and the corresponding motor (16) in the transverse direction (Y).

3. Bogie as claimed in claim 1 or 2, in which each motor (16) is offset relative to the associated wheel (14) in a longitudinal direction (X) orthogonal to the transverse direction (Y).

4. Bogie according to any one of claims 1 to 3, wherein each wheel (14) is mounted on a respective hub contained within a respective axle box (34), the reduction gear (18) associated with the wheel (14) also being contained within the axle box (34).

5. Bogie according to claim 4, wherein the axle boxes (34) are secured together in pairs by an end cross-member (36), each end cross-member (36) extending in the transverse direction (Y).

6. Bogie according to claim 5, wherein the end cross members (36) define between them a longitudinal space (E'), the longitudinal space (E') extending between the end cross members (36) in a longitudinal direction (X) orthogonal to the transverse direction (Y), the wheels (14) being positioned entirely within the longitudinal space (E') in the longitudinal direction (X).

7. Bogie according to any one of claims 4 to 6, in which the axleboxes (34) are fixed to the chassis (12) by primary suspension devices (31), each primary suspension device (31) being arranged to allow deflection of the corresponding axlebox (34) relative to the chassis (12) only in a direction of elevation (Z) substantially perpendicular to the transverse direction (Y).

8. Bogie according to any one of claims 1 to 7, comprising at least one braking device (60), preferably four braking devices (60), each braking device (60) being associated with a corresponding wheel (14), each braking device (60) comprising a brake calliper (62) arranged to brake the rotation of the corresponding wheel (14), the brake calliper (62) being disposed below the motor (16) driving the wheel (14) in an elevation direction (Z) perpendicular to the transverse direction (X).

9. Bogie according to any one of claims 1 to 8, in which the respective axis of rotation of each wheel (14) is located at a height defined along a direction of elevation (Z) perpendicular to the transverse direction (Y) below the axis of rotation of the corresponding motor (16).

10. Vehicle comprising at least one bogie (10) according to any one of claims 1 to 9 and at least one vehicle body carried by the bogie.
